# EUROPÄISCHE PATENTANMELDUNG

(11) **EP 4 640 953 A1**
(43) Veröffentlichungstag der Anmeldung: **29.10.2025**
(21) Anmeldenummer: 24172323.8
(22) Anmeldetag: 25.04.2024
(51) Int. Cl.: E02F 3/34, E02F 3/43, E02F 9/20, E02F 9/22

(54) **VERFAHREN ZUR ANPASSUNG DER BEDIEN- UND/ODER BETÄTIGUNGSCHA-RAKTERISTIK EINER FRONTLADERSTEUERUNG**

(71) Anmelder: Deere & Company, Moline, IL 61265 (US)
(72) Erfinder: Kaniche, Onkar, Mannheim (DE); Dhonde, Amol, Mannheim (DE)
(74) Vertreter: Dehnhardt, Florian Christopher

(57) **Zusammenfassung**

Verfahren zur Anpassung der Bedien- und/oder Betätigungscharakteristik einer Frontladersteuerung (10), die einen Handbedienhebel (70), eine Kontrolleinheit (46) zur Auswertung einer an dem Handbedienhebel (70) sensorisch erfassten Auslenkung, sowie eine von der Kontrolleinheit (46) nach Maßgabe der sensorisch erfassten Auslenkung hydraulisch ansteuerbare Stelleinrichtung (32) zum Heben und Senken einer Frontladerschwinge (30) mit einem Ladewerkzeug (26) zum Aufnehmen eines Ladeguts (22) aufweist, wobei von der Kontrolleinheit (46) ein funktionaler Zusammenhang zwischen der sensorisch erfassten Auslenkung am Handbedienhebel (70) und einem zur hydraulischen Ansteuerung der Stelleinrichtung (32) erzeugten Hydraulikfluss anpassbar ist. Hierbei erfolgt die Anpassung des funktionalen Zusammenhangs von der Kontrolleinheit (46) in Abhängigkeit einer ermittelten Materialeigenschaftsgröße, die einen dem Ladewerkzeug (26) beim Aufnehmen des Ladeguts (22) entgegengesetzten Eintauchwiderstand repräsentiert.

## Beschreibung

Die Erfindung betrifft ein Verfahren zur Anpassung der Bedien- und/oder Betätigungscharakteristik einer Frontladersteuerung, die einen Handbedienhebel, eine Kontrolleinheit zur Auswertung einer an dem Handbedienhebel sensorisch erfassten Auslenkung, sowie eine von der Kontrolleinheit nach Maßgabe der sensorisch erfassten Auslenkung hydraulisch ansteuerbare Stelleinrichtung zum Heben und Senken einer Frontladerschwinge mit einem Ladewerkzeug zum Aufnehmen eines Ladeguts aufweist, wobei von der Kontrolleinheit ein funktionaler Zusammenhang zwischen der sensorisch erfassten Auslenkung am Handbedienhebel und einem zur hydraulischen Ansteuerung der Stelleinrichtung erzeugten Hydraulikfluss anpassbar ist.

Frontlader dienen unter anderem dem Verladen von Ladegut mittels eines als Schaufel oder Ladegabel ausgebildeten Ladewerkzeugs, das sich an einem freien Ende einer Frontladerschwinge befindet. Das Ladewerkzeug lässt sich mittels hydraulisch ansteuerbarer Stelleinrichtungen, die Bestandteil eines Ladergestänges sind, in seiner Höhe gegenüber dem Erdboden sowie seiner Neigung verstellen, sodass ein gezieltes Eintauchen des Ladewerkzeugs in einen Ladegutvorrat zum Zwecke der Aufnahme des Ladeguts ermöglicht wird. Der Frontlader ist beispielsweise im Frontbereich eines landwirtschaftlichen Traktors als abnehmbares Zusatzgerät angebracht, dieser kann jedoch auch als Schaufelbagger, Teleskoplader oder entsprechendes anderes Ladefahrzeug aus dem Bau- oder Landwirtschaftsbereich ausgebildet sein. Bei dem Ladegut handelt es sich um Güter wie Stroh, Heu, Silage, Mist, Getreide, Mais, Kies, Sand, Erde oder dergleichen.

Die Bedienung des Frontladers erfolgt in der Regel mittels eines als Joystick ausgebildeten Handbedienhebels. Hierbei lässt sich die Frontladerschwinge je nach Auslenkungsrichtung des Bedienhandhebels anheben bzw. absenken. Der Umfang der Auslenkung bestimmt hierbei den zur hydraulischen Ansteuerung der betreffenden Stelleinrichtung erzeugten Hydraulikfluss. Um verschiedenen Materialeigenschaften des aufzunehmenden Ladeguts im Hinblick auf eine effiziente Durchführung des Ladevorgangs gerecht zu werden, sind zudem Assistenzsysteme bekannt, bei denen der Bediener über eine Nutzerschnittstelle zwischen verschiedenen Bedien- und/oder Betätigungscharakteristiken für die Frontladersteuerung wählen kann. Die jeweilige Bedien- und/oder Betätigungscharakteristik ergibt sich hierbei aufgrund eines zwischen der sensorisch erfassten Auslenkung am Handbedienhebel und dem erzeugten Hydraulikfluss vorgegebenen funktionalen Zusammenhangs.

Die Wahl einer zum Verladen des betreffenden Ladeguts geeigneten Bedien- und/oder Betätigungscharakteristik setzt entsprechende Erfahrung des Bedieners voraus. Bei weniger routinierten Bedienern kann es daher je nach Art des Ladeguts dazu kommen, dass der Ladevorgang aufgrund einer Fehlwahl weniger effizient erfolgt.

Angesichts dessen ist es Aufgabe der vorliegenden Erfindung, ein Verfahren der eingangs genannten Art dahingehend anzugeben, dass der Bediener bei der effizienten Durchführung eines Ladevorgangs mit einem Frontlader aktiv unterstützt wird.

Diese Aufgabe wird durch ein Verfahren zur Anpassung der Bedien- und/oder Betätigungscharakteristik einer Frontladersteuerung mit den Merkmalen des Patentanspruchs 1 gelöst.

Bei einem Verfahren zur Anpassung der Bedien- und/oder Betätigungscharakteristik einer Frontladersteuerung weist die Frontladersteuerung einen Handbedienhebel, eine Kontrolleinheit zur Auswertung einer an dem Handbedienhebel sensorisch erfassten Auslenkung, sowie eine von der Kontrolleinheit nach Maßgabe der sensorisch erfassten Auslenkung hydraulisch ansteuerbare Stelleinrichtung zum Heben und Senken einer Frontladerschwinge mit einem Ladewerkzeug zum Aufnehmen eines Ladeguts auf, wobei von der Kontrolleinheit ein funktionaler Zusammenhang zwischen der sensorisch erfassten Auslenkung am Handbedienhebel und einem zur hydraulischen Ansteuerung der Stelleinrichtung erzeugten Hydraulikfluss anpassbar ist. Hierbei erfolgt die Anpassung des funktionalen Zusammenhangs von der Kontrolleinheit in Abhängigkeit einer ermittelten Materialeigenschaftsgröße, die einen dem Ladewerkzeug beim Aufnehmen des Ladeguts entgegengesetzten Eintauchwiderstand repräsentiert.

Da der Eintauchwiderstand maßgeblichen Einfluss auf die beim Aufnehmen des Ladeguts aufzuwendende Hydraulikleistung hat, lassen sich ineffiziente Betriebszustände der Frontladersteuerung durch geeignete Anpassung oder Begrenzung des zur hydraulischen Ansteuerung der zugehörigen Stelleinrichtung erzeugten Hydraulikflusses verlässlich vermeiden. Die Anpassung oder Begrenzung erfolgt durch Auswahl eines dem jeweiligen Eintauchwiderstand entsprechenden funktionalen Zusammenhangs und damit ohne weiteres Zutun des Bedieners, sodass dieser bei der effizienten Durchführung eines Ladevorgangs mit einem Frontlader aktiv unterstützt wird.

Vorteilhafte Weiterbildungen des erfindungsgemäßen Verfahrens gehen aus den Unteransprüchen hervor.

Bevorzugt nimmt die Kontrolleinheit ausgehend von der ermittelten Materialeigenschaftsgröße eine Zuordnung des aufgenommenen Ladeguts zu einer durch weiche Materialeigenschaften gekennzeichneten ersten Materialklasse oder einer durch harte Materialeigenschaften gekennzeichneten zweiten Materialklasse vor, wobei die Anpassung des funktionalen Zusammenhangs auf Grundlage dieser Zuordnung erfolgt. Die Unterteilung des Ladeguts in lediglich zwei Materialklassen führt zu einem entsprechend verringerten Rechenaufwand seitens der Kontrolleinheit und ist für die meisten Anwendungen ausreichend. So weisen weiche (insbesondere aus stängelartigen Pflanzenteilen bestehende) Materialen wie Stroh, Heu, Silage oder Mist einen im Vergleich zu harten (in der Regel streufähigen bzw. granulatartigen) Materialen wie Getreide, Mais, Kies, Sand oder Erde einen messbar geringeren Eintauchwiderstand auf.

Weiterhin besteht die Möglichkeit, dass der funktionale Zusammenhang von der Kontrolleinheit hinsichtlich einer linearen, progressiven oder gemischt linear-progressiven Erzeugung des Hydraulikflusses angepasst wird. Die Erzeugung des Hydraulikflusses ist dann linear bzw. progressiv, wenn dieser proportional bzw. (quasi-)exponentiell mit der sensorisch erfassten Auslenkung des Handbedienhebels zunimmt. Hierbei hat sich eine lineare Zunahme des Hydraulikflusses beim Aufnehmen von weichen Materialien, eine linear-progressive oder progressive Zunahme bei harten Materialien als vorteilhaft erwiesen.

Ferner ist es denkbar, dass zur Ermittlung der Materialeigenschaftsgröße von der Kontrolleinheit ein beim Aufnehmen des Ladeguts auf das Ladewerkzeug ausgeübtes Betätigungsmoment erfasst wird. Dieses lässt einen verlässlichen Rückschluss auf den dem Ladewerkzeug beim Aufnehmen des Ladeguts entgegengesetzten Eintauchwiderstand zu und kann beispielsweise aufgrund der sensorisch erfassten Druckverhältnisse in einer weiteren hydraulisch ansteuerbaren Stelleinrichtung, die dem Neigen des Ladewerkzeugs an der Frontladerschwinge dient, abgeschätzt werden. Andererseits kann auch eine unmittelbare Erfassung mittels einer an geeigneter Stelle eines Ladergestänges angeordneten Dehnungsmesseinrichtung erfolgen.

Ausgehend davon ist es möglich, dass zur Zuordnung des aufgenommenen Ladeguts zu einer der beiden Materialklassen von der Kontrolleinheit das erfasste Betätigungsmoment mit einem jeweils zugeordneten klassenspezifischen Wertebereich verglichen wird. Die Vorgabe des klassenspezifischen Wertebereichs erfolgt auf empirischen Wege, wozu eine Vielzahl von zu verladenden Gütern hinsichtlich der beim Aufnehmen am Ladewerkzeug auftretenden Betätigungsmomente bewertet und entsprechend klassifiziert wird.

Zusätzlich kann vorgesehen ein, dass zur Verifikation der vorgenommenen Zuordnung des aufgenommenen Ladeguts zu einer der beiden Materialklassen von der Kontrolleinheit das erfasste Betätigungsmoment in Relation zu einer eine Eintauchgeschwindigkeit des Ladewerkzeugs in das Ladegut wiedergebenden Geschwindigkeitsgröße gesetzt und mit einem jeweils zugeordneten weiteren klassenspezifischen Wertebereich verglichen wird. Die Geschwindigkeitsgröße kann in guter Näherung aus einer aktuellen Vorwärtsfahrtgeschwindigkeit des Ladefahrzeugs abgeschätzt werden. Dies erlaubt es, das auf das Ladewerkzeug ausgeübte Betätigungsmoment hinsichtlich geschwindigkeitsabhängiger Einflüsse zu bewerten, was eine zusätzliche Eingrenzung bzw. Präzisierung bei der Zuordnung des aufgenommenen Ladeguts zu einer der beiden Materialklassen ermöglicht.

Des Weiteren kann zur Verifikation der vorgenommenen Zuordnung des aufgenommenen Ladeguts zu einer der beiden Materialklassen von der Kontrolleinheit das Gewicht des vom Ladewerkzeug aufgenommenen Ladeguts bestimmt sowie mit einem jeweils zugeordneten klassenspezifischen Gewichtsbereich verglichen werden. Dies trägt dem Umstand Rechnung, dass zwischen weichen und harten Materialien in der Regel signifikante Unterschiede hinsichtlich der Massedichte bestehen, was sich für die Zwecke einer weiteren Eingrenzung bzw. Präzisierung bei der Zuordnung des aufgenommenen Ladeguts zu einer der beiden Materialklassen nutzen lässt. Die Gewichtsbestimmung kann beispielsweise unter Verwendung einer Wiegeeinrichtung erfolgen, wie sie in der EP 2 843 378 A1 detailliert beschrieben ist.

Die Vorgabe des jeweiligen klassenspezifischen weiteren Wertebereichs bzw. Gewichtsbereichs erfolgt hierbei ebenfalls auf empirischen Wege durch entsprechende Bewertung und Klassifizierung einer Vielzahl von zu verladenden Gütern.

Das erfindungsgemäße Verfahren wird im Folgenden anhand der beigefügten Zeichnungen näher erläutert. Es zeigen:
- Fig. 1: ein als Flussdiagramm veranschaulichtes Ausführungsbeispiel des erfindungsgemäßen Verfahrens zur Anpassung der Bedien- und/oder Betätigungscharakteristik einer Frontladersteuerung, und
- Fig. 2: eine schematisch dargestellte Anordnung zur Durchführung des erfindungsgemäßen Verfahrens zur Anpassung der Bedien- und/oder Betätigungscharakteristik einer Frontladersteuerung.

Fig. 1 zeigt ein als Flussdiagramm dargestelltes Ausführungsbeispiel des erfindungsgemäßen Verfahrens zur Anpassung der Bedien- und/oder Betätigungscharakteristik einer Frontladersteuerung 10, wobei dieses nachfolgend unter Bezugnahme auf die zu dessen Durchführung vorgesehene Anordnung 12 gemäß Fig. 2 beschrieben werden soll.

Ausgehend von Fig. 2 ist die Anordnung 12 Bestandteil eines Ladefahrzeugs 14 in Gestalt eines landwirtschaftlichen Traktors 16 mit einem daran angeordneten Frontlader 18, wobei der Frontlader 18 im Frontbereich 20 des landwirtschaftlichen Traktors 16 als abnehmbares Zusatzgerät angebracht ist.

Genauer gesagt dient der Frontlader 18 dem Verladen von Ladegut 22 mittels eines vorliegend als Schaufel 24 (oder auch als Ladegabel) ausgebildeten Ladewerkzeugs 26, das sich an einem freien Ende 28 einer Frontladerschwinge 30 befindet. Das Ladewerkzeug 26 lässt sich mittels erster und zweiter hydraulisch ansteuerbarer Stelleinrichtungen 32, 34 in Gestalt zugehöriger Hydraulikzylinder 36, 38, die Bestandteil eines Ladergestänges 40 sind, in seiner Höhe gegenüber dem Erdboden 42 sowie seiner Neigung verstellen, sodass ein gezieltes Eintauchen der Ladewerkzeugs 26 in einen Ladegutvorrat 44 zum Zwecke der Aufnahme des Ladeguts 22 ermöglicht wird. Bei dem Ladegut 22 handelt es sich um Güter wie Stroh, Heu, Silage, Mist, Getreide, Mais, Kies, Sand, Erde oder dergleichen.

Die Anordnung 12 umfasst eine mikroprozessorgesteuerte Kontrolleinheit 46, die über einen CAN-Datenbus 48 mit mehreren Raddrehzahlsensoren 50, 52 in Verbindung steht, die der Bereitstellung von Informationen hinsichtlich der an zugehörigen Rädern 54, 56 des landwirtschaftlichen Traktors 16 auftretenden Raddrehzahlen dienen.

Des Weiteren kommuniziert die Kontrolleinheit 46 über den CAN-Datenbus 48 mit einer aus einem Hydrauliksystem 58 des landwirtschaftlichen Traktors 16 mit Hydraulikflüssigkeit gespeisten Ventilanordnung 60 zur Ansteuerung der ersten und zweiten Stelleinrichtungen 32, 34, einer als berührungsempfindliches Display 62 ausgebildeten Nutzerschnittstelle 64 sowie einer Speichereinheit 66.

Die Bedienung des Frontladers 18 erfolgt mittels eines als Joystick 68 ausgebildeten Handbedienhebels 70, der ebenfalls über den CAN-Datenbus 48 mit der Kontrolleinheit 46 zur Auswertung einer an dem Handbedienhebel 70 sensorisch erfassten Auslenkung verbunden ist, wobei die erste Stelleinrichtung 32 zum Heben und Senken der Frontladerschwinge 30 von der Kontrolleinheit 46 nach Maßgabe der sensorisch erfassten Auslenkung hydraulisch angesteuert wird. Hierbei stellen der Handbedienhebel 70, die Kontrolleinheit 46, die Ventilanordnung 60 sowie die beiden hydraulisch ansteuerbaren Stelleinrichtungen 32, 34 die Kernkomponenten der Frontladersteuerung 10 dar.

Genauer gesagt lässt sich die Frontladerschwinge 30 je nach Auslenkungsrichtung des Bedienhandhebels 70 anheben bzw. absenken, wobei der Umfang der Auslenkung einen zur hydraulischen Ansteuerung der ersten Stelleinrichtung 32 erzeugten Hydraulikfluss bestimmt, der über die Ventilanordnung 60 entsprechend eines von der Kontrolleinheit 46 anpassbaren funktionalen Zusammenhangs bereitgestellt wird.

Eine Rückmeldung hinsichtlich des Betätigungszustands des Ladergestänges 40 an die Kontrolleinheit 46 erfolgt ausgehend von Informationen, die von einer Sensoranordnung 72 zur Erfassung der Druckverhältnisse in den beiden Stelleinrichtungen 32, 34 sowie der momentanen Stellung von Frontladerschwinge 30 und Ladewerkzeug 26 bereitgestellt werden.

Gemäß Fig. 1 wird das von der Kontrolleinheit 46 durchgeführte und als entsprechender Programmcode in der Speichereinheit 66 abgelegte Verfahren in einem Startschritt 100 vom Bediener durch Aufrufen der entsprechenden Assistenzfunktion über das berührungsempfindliche Display 62 der Nutzerschnittstelle 64 gestartet, woraufhin in einem ersten Hauptschritt 102 von der Kontrolleinheit 46 eine Materialeigenschaftsgröße ermittelt wird, die einen dem Ladewerkzeug 26 beim Aufnehmen des Ladeguts 22 entgegengesetzten Eintauchwiderstand repräsentiert.

Die zur Ermittlung der Materialeigenschaftsgröße erforderliche Ableitung des Eintauchwiderstands erfolgt hierbei durch Erfassung eines beim Aufnehmen des Ladeguts 22 auf das Ladewerkzeug 26 ausgeübten Betätigungsmoments. Das Betätigungsmoment wird von der Kontrolleinheit 46 im ersten Hauptschritt 102 auf Grundlage der seitens der Sensoranordnung 72 bereitgestellten Informationen hinsichtlich der Druckverhältnisse in der zum Neigen des Ladewerkzeugs 26 vorgesehenen zweiten Stelleinrichtung 34 abgeschätzt. Alternativ erfolgt eine unmittelbare Erfassung mittels einer an geeigneter Stelle des Ladergestänges 40 angeordneten Dehnungsmesseinrichtung (in Fig. 1 nicht gezeigt).

Daraufhin nimmt die Kontrolleinheit 46 ausgehend von der im ersten Hauptschritt 102 ermittelten Materialeigenschaftsgröße eine einer mehrstufigen Verifikation unterzogene Zuordnung des aufgenommenen Ladeguts 22 zu einer durch weiche Materialeigenschaften gekennzeichneten ersten Materialklasse oder einer durch harte Materialeigenschaften gekennzeichneten zweiten Materialklasse vor.

Hierbei wird das im ersten Hauptschritt 102 erfasste Betätigungsmoment von der Kontrolleinheit 46 zunächst in einem zweiten Hauptschritt 104 auf Grundlage eines entsprechenden Vergleichs dahingehend bewertet, ob dieses einem jeweils zugehörigen klassenspezifischen Wertebereich zuzuordnen ist.

Im ersten Fall wird mit einem dritten Hauptschritt 106, im zweiten Fall mit einem ersten Nebenschritt 108 fortgefahren, mit dem Ziel der Verifikation der vorgenommenen Zuordnung des aufgenommenen Ladeguts 22 zu einer der beiden Materialklassen. Hierzu wird das erfasste Betätigungsmoment von der Kontrolleinheit 46 in Relation zu einer eine Eintauchgeschwindigkeit des Ladewerkzeugs 26 in das Ladegut 22 wiedergebenden Geschwindigkeitsgröße gesetzt sowie im ersten Nebenschritt 108 mit einem der ersten Materialklasse bzw. im dritten Hauptschritt 106 mit einem der zweiten Materialklasse zugeordneten weiteren klassenspezifischen Wertebereich verglichen. Ist eine Zuordnung zu dem betreffenden weiteren klassenspezifischen Wertebereich möglich, so wird mit einem zweiten Nebenschritt 110 bzw. einem vierten Hauptschritt 112 fortgefahren. Andernfalls kehrt das Verfahren ohne weitere Aktionen zum Anfang zurück, um von vorne durchlaufen zu werden.

Die vorstehend beschriebene Verifikation erlaubt es, das auf das Ladewerkzeug 26 ausgeübte Betätigungsmoment zusätzlich hinsichtlich geschwindigkeitsabhängiger Einflüsse zu bewerten, was eine zusätzliche Eingrenzung bzw. Präzisierung bei der Zuordnung des aufgenommenen Ladeguts 22 zu einer der beiden Materialklassen ermöglicht. Die hierfür herangezogene Geschwindigkeitsgröße ergibt sich dabei in guter Näherung aus der aktuellen Vorwärtsfahrtgeschwindigkeit des landwirtschaftlichen Traktors 16, wobei diese wiederum auf Grundlage der über den CAN-Datenbus 48 bereitgestellten Informationen hinsichtlich der an den zugehörigen Rädern 54, 56 des landwirtschaftlichen Traktors 16 auftretenden Raddrehzahlen ermittelt wird.

Im zweiten Nebenschritt 110 bzw. vierten Hauptschritt 112 ist eine weitere Verifikation der vorgenommenen Zuordnung des aufgenommenen Ladeguts 22 zu einer der beiden Materialklassen vorgesehen, wozu von der Kontrolleinheit 46 das Gewicht des von dem Ladewerkzeug 26 aufgenommenen Ladeguts 22 bestimmt sowie im zweiten Nebenschritt 110 mit einem der ersten Materialklasse bzw. im vierten Hauptschritt 112 mit einem der zweiten Materialklasse zugeordneten klassenspezifischen Gewichtsbereich verglichen wird.

Dies trägt dem Umstand Rechnung, dass zwischen weichen und harten Materialien in der Regel signifikante Unterschiede hinsichtlich der Massedichte bestehen, was sich für die Zwecke einer weiteren Eingrenzung bzw. Präzisierung bei der Zuordnung des aufgenommenen Ladeguts 22 zu einer der beiden Materialklassen nutzen lässt. Die Gewichtsbestimmung erfolgt auf Grundlage der von der Sensoranordnung 72 zur Erfassung der Druckverhältnisse in den beiden Stelleinrichtungen 32, 34 sowie der momentanen Stellung von Frontladerschwinge 30 und Ladewerkzeug 26 bereitgestellten Informationen, beispielsweise unter Verwendung einer Wiegeeinrichtung, wie sie in der EP 2 843 378 A1 detailliert beschrieben ist.

Ist eine Zuordnung zu dem betreffenden klassenspezifischen Gewichtsbereich möglich, so wird mit einem dritten Nebenschritt 114 bzw. einem fünften Hauptschritt 116 fortgefahren, in dem der funktionale Zusammenhang zwischen der sensorisch erfassten Auslenkung am Handbedienhebel 70 und dem zur hydraulischen Ansteuerung der ersten Stelleinrichtung 32 erzeugten Hydraulikfluss hinsichtlich einer linearen bzw. progressiven oder gemischt linear-progressiven Erzeugung des Hydraulikflusses angepasst bzw. zu diesem Zweck gegebenenfalls entsprechend begrenzt wird. Andernfalls kehrt das Verfahren auch hier ohne weitere Aktionen zum Anfang zurück, um von vorne durchlaufen zu werden. In diesem Zusammenhang ist die Erzeugung des Hydraulikflusses dann linear bzw. progressiv, wenn dieser proportional bzw. (quasi-)exponentiell mit der sensorisch erfassten Auslenkung des Handbedienhebels 70 zunimmt.

Die Vorgabe der in der Speichereinheit 66 als zugehöriger Datensatz hinterlegten klassenspezifischen Werte- bzw. Gewichtsbereiche erfolgt auf empirischen Wege, wozu vorab eine entsprechende Bewertung und Klassifizierung einer Vielzahl von zu verladenden Gütern erfolgt.

Zuletzt sei angemerkt, dass die Darstellung eines als abnehmbares Zusatzgerät ausgebildeten Frontladers 18 an einem landwirtschaftlichen Traktor 16 lediglich beispielhaft ist, dieser kann ebenso gut auch als Schaufelbagger, Teleskoplader oder entsprechendes anderes Ladefahrzeug aus dem Bau- oder Landwirtschaftsbereich ausgebildet sein.

## Patentansprüche

1. Verfahren zur Anpassung der Bedien- und/oder Betätigungscharakteristik einer Frontladersteuerung, die einen Handbedienhebel (70), eine Kontrolleinheit (46) zur Auswertung einer an dem Handbedienhebel (70) sensorisch erfassten Auslenkung, sowie eine von der Kontrolleinheit (46) nach Maßgabe der sensorisch erfassten Auslenkung hydraulisch ansteuerbare Stelleinrichtung (32) zum Heben und Senken einer Frontladerschwinge (30) mit einem Ladewerkzeug (26) zum Aufnehmen eines Ladeguts (22) aufweist, wobei von der Kontrolleinheit (46) ein funktionaler Zusammenhang zwischen der sensorisch erfassten Auslenkung am Handbedienhebel (70) und einem zur hydraulischen Ansteuerung der Stelleinrichtung (32) erzeugten Hydraulikfluss anpassbar ist, **dadurch gekennzeichnet, dass** die Anpassung des funktionalen Zusammenhangs von der Kontrolleinheit (46) in Abhängigkeit einer ermittelten Materialeigenschaftsgröße, die einen dem Ladewerkzeug (26) beim Aufnehmen des Ladeguts (22) entgegengesetzten Eintauchwiderstand repräsentiert, erfolgt.

2. Verfahren nach Anspruch 1, **dadurch gekennzeichnet, dass** die Kontrolleinheit (46) ausgehend von der ermittelten Materialeigenschaftsgröße eine Zuordnung des aufgenommenen Ladeguts (22) zu einer durch weiche Materialeigenschaften gekennzeichneten ersten Materialklasse oder einer durch harte Materialeigenschaften gekennzeichneten zweiten Materialklasse vornimmt, wobei die Anpassung des funktionalen Zusammenhangs auf Grundlage dieser Zuordnung erfolgt.

3. Verfahren nach Anspruch 1 oder 2, **dadurch gekennzeichnet, dass** der funktionale Zusammenhang von der Kontrolleinheit (46) hinsichtlich einer linearen, progressiven oder gemischt linear-progressiven Erzeugung des Hydraulikflusses angepasst wird.

4. Verfahren nach wenigstens einem der vorhergehenden Ansprüche, **dadurch gekennzeichnet, dass** zur Ermittlung der Materialeigenschaftsgröße von der Kontrolleinheit (46) ein beim Aufnehmen des Ladeguts (22) auf das Ladewerkzeug (26) ausgeübtes Betätigungsmoment erfasst wird.

5. Verfahren nach Anspruch 2, **dadurch gekennzeichnet, dass** zur Zuordnung des aufgenommenen Ladeguts (22) zu einer der beiden Materialklassen von der Kontrolleinheit (46) das erfasste Betätigungsmoment mit einem jeweils zugehörigen klassenspezifischen Wertebereich verglichen wird.

6. Verfahren nach Anspruch 5, **dadurch gekennzeichnet, dass** zur Verifikation der vorgenommenen Zuordnung des aufgenommenen Ladeguts (22) zu einer der beiden Materialklassen von der Kontrolleinheit (46) das erfasste Betätigungsmoment in Relation zu einer eine Eintauchgeschwindigkeit des Ladewerkzeugs (26) in das Ladegut (22) wiedergebenden Geschwindigkeitsgröße gesetzt und mit einem jeweils zugeordneten weiteren klassenspezifischen Wertebereich verglichen wird.

7. Verfahren nach Anspruch 5 oder 6, **dadurch gekennzeichnet, dass** zur Verifikation der vorgenommenen Zuordnung des aufgenommenen Ladeguts (22) zu einer der beiden Materialklassen von der Kontrolleinheit (46) das Gewicht des vom Ladewerkzeug (26) aufgenommenen Ladeguts (22) bestimmt sowie mit einem jeweils zugeordneten klassenspezifischen Gewichtsbereich verglichen werden.
